# EUROPÄISCHE PATENTSCHRIFT

(11) **EP 3 393 710 B1**
(45) Veröffentlichungstag und Bekanntmachung des Hinweises auf die Patenterteilung: **25.03.2020**
(21) Anmeldenummer: 16809312.8
(22) Anmeldetag: 30.11.2016
(51) Int. Cl.: B25B 23/147

(54) **VERFAHREN ZUM BETREIBEN EINES ELEKTROWERKZEUGES**
METHOD FOR OPERATING A POWER TOOL
PROCÉDÉ PERMETTANT DE FAIRE FONCTIONNER UN OUTIL ÉLECTRIQUE

(30) Priorität: 21.12.2015 DE 102015226374
(43) Veröffentlichungstag der Anmeldung: 31.10.2018
(73) Patentinhaber: Robert Bosch GmbH, 70442 Stuttgart (DE)
(72) Erfinder: ZHOU, Fanghui, DingQiao Town Zhejiang 310021 (CN); CHONG, Inn Kean, Pulau Pinang 13500 (MY)
(86) Internationale Anmeldenummer: PCT/EP2016/079198
(87) Internationale Veröffentlichungsnummer: WO 2017/108352

(56) Entgegenhaltungen:
- EP-A2- 2 671 681
- DE-A1- 19 620 782
- DE-A1-102009 002 858
- JP-A- H1 080 828
- US-A1- 2003 149 508

## Beschreibung

Die Erfindung betrifft ein Verfahren zum Betreiben eines Elektrowerkzeuges gemäß Patentanspruch 1, ein Steuergerät zum Ausführen des Verfahrens gemäß Patentanspruch 11 und ein Elektrowerkzeug gemäß Patentanspruch 12.

### Stand der Technik

Im Stand der Technik sind beispielsweise akkubetriebene Elektroschrauber bekannt, die zum Anziehen oder Lösen einer Schraube verwendet werden. Beim Lösen einer Schraube kann es vorteilhaft sein, das Drehen des Elektrowerkzeuges automatisch zu beenden, wie in US 2003 014 9508 A1 und DE 10 2009 002 858 A1 beschrieben ist.

### Offenbarung der Erfindung

Die Aufgabe der Erfindung besteht darin, ein verbessertes Verfahren zum Lösen eines Schraubelementes mithilfe eines Elektrowerkzeuges bereitzustellen.

Die Aufgabe der Erfindung wird mithilfe der unabhängigen Ansprüche gelöst. Weitere vorteilhafte Ausführungsformen sind in den abhängigen Ansprüchen angegeben.

Ein Vorteil des beschriebenen Verfahrens besteht darin, dass eine auf das Schraubelement und die form- und/oder kraftschlüssige Verbindung des Schraubelementes mit einem Gegenstück beim Lösen berücksichtigt wird. Auf diese Weise wird eine bessere Anpassung der Leistung an die vorliegende Situation ermöglicht. Diese Vorteile werden durch das vorgeschlagene Verfahren zum Betreiben eines Elektrowerkzeuges mit einem Elektromotor zum Lösen eines Schraubelementes von einem Gegenstück erreicht, wobei in einem zweiten Abschnitt ein zeitlicher Verlauf der Leistung für eine vorgegebene zweite Zeitdauer erfasst wird, wobei in einen dritten Bereich gewechselt wird, wenn die Leistung während der zweiten Zeitdauer über einer zweiten Leistungsgrenze liegt und eine zeitliche Schwankung der Leistung innerhalb eines vorgegebenen Schwankungswertes liegt, wobei abhängig von der erfassten Leistung im zweiten Abschnitt eine dritte Leistungsgrenze ermittelt wird, wobei vom dritten Abschnitt in einen vierten Abschnitt gewechselt wird, wenn die Leistung innerhalb einer vorgegebenen dritten Zeitdauer unter die dritte Leistungsgrenze sinkt,
wobei im vierten Abschnitt die Leistung des Elektromotors um wenigstens 30% reduziert wird. Durch die Ermittlung der dritten Leistungsgrenze abhängig von der Leistung im zweiten Abschnitt wird ein verbessertes Lösen des Schraubelementes erreicht, wobei die Belastung des Schraubelementes reduziert ist und Energie beim Lösen des Schraubelementes eingespart wird. Dies ist insbesondere bei Elektrowerkzeugen von Vorteil, die von einem Akku mit Strom versorgt werden.

In einer Ausführungsform werden im zweiten Abschnitt wenigstens zwei, insbesondere fünf Messungen der vom Elektromotor aufgenommenen Leistung durchgeführt, wobei in den dritten Abschnitt gewechselt wird, wenn die gemessenen Leistungen innerhalb des vorgegebene Schwankungswertes liegen. Dadurch wird eine genauere Erfassung der vorliegenden Verbindungskraft zwischen dem Schraubelement und dem Gegenstück ermöglicht.

In einer Ausführungsform werden die Messungen der Leistung jeweils für eine vorgegebene Zeitdauer, insbesondere für wenigstens 8 Millisekunden durchgeführt, wobei die gemessenen Leistungen gemittelt werden, wobei in den dritten Abschnitt gewechselt wird, wenn die gemittelten Leistungen innerhalb des vorgegebenen Schwankungswertes liegen. Dadurch wird eine genauere Erfassung der tatsächlich vorliegenden Verbindungskraft ermöglicht.

In einer Ausführungsform wird die Leistung anhand einer Stromstärke gemessen wird, die vom Elektromotor aufgenommen wird. Dadurch kann die Leistung mit einfachen Mitteln abgeschätzt werden.

In einer Ausführungsform wird die dritte Leistungsgrenze aus einer gemittelten Summe der im zweiten Abschnitt gemessenen Leistungen multipliziert mit einem Faktor kleiner 1 ermittelt. Dadurch kann auf einfache Weise eine geeignete Festlegung der dritten Leistungsgrenze erreicht werden.

In einer Ausführungsform wird die dritte Leistungsgrenze mit einem vorgegebenen Wert belegt, wenn die Bedingungen des zweiten Abschnittes nicht innerhalb einer vorgegebenen Zeitdauer erfüllt werden, und anschließend zum dritten Abschnitt verzweigt. Somit wird eine Funktion des Verfahrens gewährleistet.

In einer Ausführungsform wird im vierten Abschnitt eine Drehung des Drehelementes nach Erreichen einer vorgegebenen Anzahl von Umdrehungen abgebremst, insbesondere gestoppt. Dadurch wird ein vollständiges Lösen des Schraubelementes vom Gegenstück vermieden.

In einer Ausführungsform wird die Leistung des Elektromotors reduziert, insbesondere der Elektromotor abgeschaltet, wenn im zweiten Abschnitt ermittelt wird, dass die vom Elektromotor aufgenommene Leistung unter der zweiten Leistungsgrenze liegt. Somit kann ein lastfreier Fall, bei dem kein Lösen eines Schraubelementes erforderlich ist, erkannt werden und Energie eingespart werden.

In einer Ausführungsform ist die erste Leistungsgrenze größer als die zweite Leistungsgrenze. Versuche haben gezeigt, dass dadurch gute Löseverfahren bereitgestellt werden.

Das vorgeschlagene Elektrowerkzeug weist einen Elektromotor zum Drehen eines Drehelementes, eine Stromversorgung, einem Schalter zum Wählen einer automatischen Lösefunktion zum Lösen eines Schraubelementes von einem Gegenstück auf.

In einer Ausführungsform ist eine Anzeige vorgesehen, wobei die Anzeige anzeigt, ob die automatische Lösefunktion aktiviert wurde. Dadurch kann eine Bedienfunktion die Funktion des Elektrowerkzeuges überwachen und ist von der automatischen Funktion nicht überrascht.

In einer Ausführungsform ist die Anzeige in einem unteren Bereich eines Handgriffes des Elektrowerkzeuges angeordnet. Somit ist die Anzeige einfach für die Bedienperson sichtbar.

In einer Ausführungsform ist die Anzeige ausgebildet, um wenigstens zwei Drehgeschwindigkeiten des Drehelementes anzuzeigen.

In einer Ausführungsform sind der Schalter und die Anzeige nebeneinander angeordnet.

Die Erfindung wird im Folgenden anhand der Figuren näher erläutert. Es zeigen:
Fig. 1 in einer schematischen Darstellung ein Elektrowerkzeug 1,
Fig. 2 eine vergrößerte Darstellung einer Anzeige,
Fig. 3 eine vergrößerte Darstellung einer weiteren Ausführungsform der Anzeige,
Fig. 4 eine vergrößerte Darstellung einer weiteren Anzeige,
Fig. 5 eine schematische Darstellung eines Programmablaufes zur Durchführung des Verfahrens.

Fig. 1 zeigt in einer schematischen Darstellung ein Elektrowerkzeug 1, das ein Drehelement 2 aufweist, das in Wirkverbindung mit einem Schraubelement zum Drehen des Schraubelementes, insbesondere zum Lösen des Schraubelementes von einem Gegenstück vorgesehen ist. Das Elektrowerkzeug weist einen Elektromotor 16 auf, der mit einer Stromquelle in Verbindung steht. Die Stromquelle kann durch einen Akku, d.h. eine wieder aufladbare Batterie oder eine Stromnetzversorgung bereitgestellt werden. Im dargestellten Ausführungsbeispiel ist ein Akku 3 vorgesehen, der z.B. lösbar an einem unteren Ende eines Handgriffes 4 des Elektrowerkzeuges 1 angeordnet ist. Am oberen Ende geht der Handgriff 4 in ein Motorgehäuse 5 über, an dessen vorderem Ende das Drehelement 2 ausgebildet ist. Das Drehelement 2 wird von dem Elektromotor abhängig von der gewählten Drehrichtung in eine Rechtsdrehung oder eine Linksdrehung versetzt. Zum Betätigen des Elektrowerkzeuges ist am oberen Ende des Handgriffes 4 ein Taster 6 vorgesehen. Bei Eindrücken des Tasters 6 in Richtung auf den Handgriff 4 wird das Drehelement 2 in Drehungen versetzt. Weiterhin ist ein Drehrichtungswähler 7 am oberen Endbereich des Handgriffes 4 an einer Seitenfläche vorgesehen. Der Drehrichtungswähler 7 gibt die Drehrichtung vor. Somit kann von der Bedienperson mithilfe des Drehrichtungswählers 7 festgelegt werden, ob ein Schraubelement aufgeschraubt oder vom Gegenstück abgeschraubt, d.h. gelöst werden soll. Das Elektrowerkzeug 1 weist ein Steuergerät 14 auf, das mit Sensoren 17 zur Erfassung der Leistung, die vom Elektromotor abgegeben wird, vorgesehen sind. Beispielsweise kann die Leistung des Elektrowerkzeuges anhand der vom Elektromotor aufgenommenen Stromstärke abgeschätzt werden. Zudem ist das Steuergerät 14 mit einem Datenspeicher 15 verbunden. Weiterhin ist das Steuergerät 14 ausgebildet, um die Funktionsweise des Elektromotors 16 zu beeinflussen, insbesondere die Leistung zu steuern und/oder das Drehen des Drehelementes 2 abzubremsen. Der Elektromotor 16 wird beispielsweise mit einer pulsweitenmodulierten Spannung versorgt, die vom Steuergerät gesteuert wird.

In dem dargestellten Ausführungsbeispiel ist am unteren Ende des Handgriffes 4 eine Anzeige 8 vorgesehen, die einer Bedienperson anzeigt, ob ein Verfahren zum automatischen Lösen des Schraubelementes aktiv ist. Dazu weist die Anzeige 8 entsprechende optische Mittel zum Anzeigen auf. Beispielsweise leuchtet die Anzeige 8 insbesondere rot auf, wenn das Verfahren zum automatischen Lösen des Schraubelementes aktiv ist.

Fig. 2 zeigt in einer vergrößerten Darstellung die Anzeige 8, wobei die Anzeige 8 ein Anzeigefeld 9 aufweist, das bei aktiver automatischer Lösefunktion leuchtet oder blinkt. Zudem ist neben dem Anzeigefeld 9 ein Betätigungsfeld 13 vorgesehen, in dem ein Taster vorgesehen ist. Durch Drücken auf das Betätigungsfeld 13 wird der Taster betätigt und die Wahl des automatischen Löseverfahrens aktiviert.

Fig. 3 zeigt eine weitere Ausführungsform der Anzeige 8 auf, bei der zusätzlich zum Anzeigefeld 9 eine Drehzahlanzeige in Form von zwei weiteren Feldern 10, 11 vorgesehen ist. Das erste weitere Anzeigefeld 10 leuchtet auf, wenn die Drehzahl des Elektrowerkzeuges in einem ersten Drehzahlbereich liegt. Das zweite weitere Anzeigefeld 11 leuchtet auf, wenn die Drehzahl des Elektrowerkzeuges in einem zweiten Drehzahlbereich liegt, wobei der zweite Drehzahlbereich größer ist als der erste Drehzahlbereich.

Fig. 4 zeigt eine weitere Ausführungsform, bei der drei weitere Anzeigefelder 10, 11, 12 zum Anzeigen von drei Drehzahlbereichen vorgesehen sind. In dieser Ausführungsform ist auf das Anzeigefeld 9 verzichtet worden.

Abhängig von der gewählten Ausführungsform kann auf das Betätigungsfeld 13 verzichtet werden und die automatische Lösefunktion von einem Steuergerät des Elektrowerkzeuges bei Vorliegen vorgegebener Randbedingungen automatisch gestartet werden.

Fig. 5 zeigt in einer schematischen Darstellung einen Programmablauf zum Betreiben des Elektrowerkzeuges. Bei Programmpunkt 100 wird das Programm gestartet. Bei Programmpunkt 110 wird eine Initialisierung des Steuergerätes vorgenommen bzw. das Elektrowerkzeug wird in einem normalen Betrieb betrieben, bei dem beispielsweise die Drehzahl des Drehelementes 2 abhängig von der Eindrücktiefe des Tasters 6 eingestellt wird. Bei Programmpunkt 120 wird überprüft, ob das Programm zum automatischen Lösen eines Schraubelementes gewählt ist und das Elektrowerkzeug 1 sich in der Drehrichtung zum Lösen eines Schraubelementes befindet. Beispielsweise wird geprüft, ob das Betätigungsfeld 13 gedrückt wurde. Abhängig von der gewählten Ausführungsform kann die Feststellung, ob ein automatisches Löseverfahren durchgeführt werden soll, auch vom Steuergerät anhand vorgegebener Parameter festgelegt werden, die im Datenspeicher abgelegt sind. Beispielsweise kann immer bei einer Drehrichtung des Drehelementes, das einem Lösen eines Schraubelementes entspricht, d.h. bei einem Linksdrehen das automatische Löseverfahren aktiviert werden. Ist dies nicht der Fall, so wird zu Programmpunkt 110 zurückverzweigt.

Wird jedoch bei Programmpunkt 120 erkannt, dass die automatische Lösefunktion durchgeführt werden soll, so wird zu Programmpunkt 130 verzweigt.

Bei Programmpunkt 130 wird überprüft, ob der Taster 6 gedrückt ist. Ist dies nicht der Fall, so wird zu Programmpunkt 110 zurückverzweigt. Wird der Taster 6 nicht gedrückt, dann wird kein Drehen des Drehelementes gewünscht. Ist jedoch der Taster 6 bei Programmpunkt 130 gedrückt, so wird zu Programmpunkt 140 verzweigt.

Bei Programmpunkt 140 wird überprüft, ob die vom Elektromotor aufgenommene Leistung über einer ersten Leistungsgrenze liegt. Die aufgenommene Leistung wird z.B. mit einem Sensor 16 erfasst oder vom Steuergerät 14 anhand von Betriebsparametern wie z.B. einer Eindrücktiefe des Tasters 6 abgeschätzt. Die erste Leistungsgrenze kann beispielsweise bei 20 A liegen. Die erste Leistungsgrenze kann von der Art des Elektrowerkzeuges und von weiteren Rahmenbedingungen abhängen, die z.B. vom Steuergerät 14 erfasst werden oder im Datenspeicher abgelegt sind. Die erste Leistungsgrenze kann im Datenspeicher 15 abgelegt sein. Wird bei Programmpunkt 140 erkannt, dass die erste Leistungsgrenze nicht überschritten ist, so wird zu Programmpunkt 150 verzweigt. Bei Programmpunkt 150 wird erkannt, dass eine zu geringe Last vorliegt und die Drehung des Elektromotors wird vom Steuergerät 14 reduziert, insbesondere wird die Leistungsversorgung des Elektromotors reduziert und beispielsweise auf den Wert 0 reduziert. Anschließend wird zum Programmpunkt 110 zurückverzweigt.

Wird bei Programmpunkt 140 erkannt, dass der Elektromotor mehr als die erste Leistungsgrenze an Leistung aufnimmt, so wird bei Programmpunkt 160 das Vorliegen eines ersten Abschnittes erkannt. Anschließend wird zu Programmpunkt 170 verzweigt. Bei Programmpunkt 170 wird eine erste Mindestzeit aus dem Datenspeicher 15 ausgelesen. Die erste Mindestzeit kann konstant vorgegeben sein oder abhängig von der ersten Leistungsgrenze oder abhängig von weiteren Betriebsparametern in Form einer Tabelle und einer Kennlinie im Datenspeicher 15 abgelegt sein. Die erste Mindestzeit kann beispielsweise bei 80 ms liegen.

Bei Programmpunkt 180 wird ein erster Zeitzähler gestartet und es wird überprüft, ob der Elektromotor länger als die vorgegebene erste Mindestzeit eine Leistung aufnimmt, die über der ersten Leistungsgrenze liegt. Ergibt die Überprüfung bei Programmpunkt 180, dass der Elektromotor länger als die erste Mindestzeit eine Leistung immer über der ersten Leistungsgrenze aufgenommen hat, so wird bei Programmpunkt 190 das Vorliegen eines zweiten Abschnittes erkannt. Nach Programmpunkt 190 wird zu Programmpunkt 200 verzweigt.

Bei Programmpunkt 200 wird ein zweiter Zeitzähler gestartet. Bei Programmpunkt 210 wird überprüft, ob der zweite Zeitzähler eine vorgegebene zweite Zeitdauer erreicht hat. Die zweite Zeitdauer kann konstant vorgegeben sein oder abhängig von der ersten Leistungsgrenze oder abhängig von weiteren Betriebsparametern in Form einer Tabelle und einer Kennlinie im Datenspeicher 15 abgelegt sein. Die zweite Zeitdauer kann z.B. 80 ms betragen.

Erkennt das Programm bei Programmpunkt 210, dass der zweite Zeitzähler die zweite Zeitdauer erreicht hat, so wird zu Programmpunkt 220 verzweigt und eine zweite Leistungsgrenze mit einem Wert belegt, der im Datenspeicher 15 abgespeichert ist. Die bei Programmpunkt 220 festgelegte zweite Leistungsgrenze kann abhängig vom verwendeten Elektrowerkzeug und von den vorliegenden Betriebsbedingungen verschiedene Werte aufweisen. Beispielsweise kann die zweite Leistungsgrenze kleiner sein als die erste Leistungsgrenze. Der Programmpunkt 220 ist dazu vorgesehen, um bei schwer erfassbaren Randbedingungen eine zweite Leistungsgrenze vorzusehen.

Ergibt die Abfrage bei Programmpunkt 210, dass die zweite Zeitdauer noch nicht erreicht ist, so wird zu Programmpunkt 230 verzweigt. Bei Programmpunkt 230 werden mehrere Messungen der vom Elektromotor aufgenommenen Leistung durchgeführt. Z.B. werden dabei fünf Messungen der Leistung zeitlich nacheinander durchgeführt. Die Messungen werden in einem vorgegebenen Zeitfenster, beispielsweise innerhalb von 40 ms durchgeführt. Bei einem folgenden Programmschritt 240 wird überprüft, ob die durchgeführten Messungen vorgegebene Bedingungen erfüllen. Die vorgegebenen Bedingungen sind im Datenspeicher abgelegt. Die Bedingung liegt z.B. darin, dass die gemessenen Leistungen jeweils für über einer vorgegebenen zweiten Leistungsgrenze liegen müssen. Die zweite Leistungsgrenze kann beispielsweise bei 19 A liegen.

Eine weitere Bedingung liegt z.B. darin, dass die Schwankungen der gemessenen Leistungen, d.h. die Unterschiede der gemessenen Leistungen kleiner als ein vorgegebener Wert sind. Beispielsweise kann der vorgegebene Wert für die Schwankung 10% von einer gemittelten Leistung betragen. Die gemittelte Leistung kann durch die Summe der gemittelten gemessenen Leistungen gemittelt durch die Anzahl der Messungen bestimmt werden. Dies bedeutet, dass die gemittelten gemessenen Leistungen weniger als 10% von einem gemittelten Wert der gemessenen Leistungen abweichen dürfen, um diese Bedingung zu erfüllen. Zudem kann der Wert für die Schwankung als konstanter Wert vorgegeben sein und z.B. eine Stromstärke von 4 A betragen.

Werden die vorgegebenen Bedingungen bei Programmpunkt 240 nicht erfüllt, so wird zu Programmpunkt 210 zurückverzweigt. Die zweite Zeitdauer ist so lange bemessen, dass beispielsweise zwei oder mehr Messverfahren und Auswertungen gemäß den Programmpunkten 230 und 240 durchgeführt werden können, bevor zu Programmpunkt 220 verzweigt wird.

Ergibt jedoch die Abfrage bei Programmpunkt 240, dass die vorgegebenen Bedingungen durch die gemessenen Leistungen erfüllt werden, so wird zu Programmpunkt 250 verzweigt. Bei Programmpunkt 250 wird basierend auf den durchgeführten Messungen der Leistungen bei Programmpunkt 230 eine dritte Leistungsgrenze ermittelt. Beispielsweise wird die dritte Leistungsgrenze aus dem gemittelten Wert der gemessenen Leistungen multipliziert mit einem Faktor kleiner 1, beispielsweise 0,7 berechnet. Abhängig von der gewählten Ausführungsform können auch andere Verfahren und Berechnungsmethoden verwendet werden, um anhand der gemessenen Leistungen die dritte Leistungsgrenze zu ermitteln. Anschließend wird zu Programmpunkt 260 verzweigt.

Ebenso wird nach Abarbeitung von Programmpunkt 220 zu Programmpunkt 260 verzweigt. Bei Programmpunkt 260 wird ein dritter Abschnitt erkannt. Anschließend wird zu Programmpunkt 270 verzweigt. Bei Programmpunkt 270 wird die Leistung des Elektromotors erfasst. Bei einem folgenden Programmpunkt 280 wird überprüft, ob die vom Elektromotor aufgenommene Leistung kleiner als die dritte Leistungsgrenze für eine vorgegebene dritte Zeitdauer ist. Die dritte Zeitdauer kann beispielsweise 16 ms betragen und im Datenspeicher 15 abgelegt sein. Wird die Bedingung von Programmpunkt 280 nicht erfüllt, so wird zu Programmpunkt 270 zurückverzweigt. Wird jedoch die Bedingung von Programmpunkt 280 erfüllt, so wird zu Programmpunkt 290 verzweigt und ein vierter Abschnitt erkannt. Nach Programmpunkt 290 wird zu Programmpunkt 300 verzweigt. Bei Programmpunkt 300 wird vom Steuergerät die Leistung des Elektromotors reduziert. Dabei wird die Leistung wenigstens um 30% reduziert. Der Elektromotor kann beispielsweise mit einem pulsweitenmodulierten Signal angesteuert werden. Die Leistungsreduzierung bei Programmpunkt 300 kann auch bis zu 70% betragen. Zudem wird mithilfe eines weiteren Sensors 17, beispielsweise mithilfe eines Hallsensors die Anzahl der Umdrehungen des Drehelementes 2 gezählt.

Anschließend wird bei Programmpunkt 310 überprüft, ob eine vorgegebene Anzahl von Umdrehungen erreicht wurde. Ist dies nicht der Fall, so wird zu Programmpunkt 300 zurückverzweigt. Wird jedoch bei Programmpunkt 310 festgestellt, dass eine vorgegebene Anzahl von Umdrehungen im vierten Abschnitt durchgeführt wurde, so wird zu Programmpunkt 320 verzweigt. Bei Programmpunkt 320 wird die Leistung des Elektromotors weiter reduziert, insbesondere der Elektromotor abgeschaltet. Zudem kann das Drehelement auch abgebremst werden. Dazu können mechanische Mittel oder eine entsprechende pulsweitenmodulierte Ansteuerung des Elektromotors durchgeführt werden. Anschließend wird bei Programmpunkt 330 das Ende des automatischen Löseverfahrens festgestellt und zu Programmpunkt 110 zurückverzweigt.

Die vorgegebene Anzahl der Umdrehungen, nach denen vom Programmpunkt 310 zu Programmpunkt 320 gewechselt wird, kann beispielsweise bei der Anzahl 4 liegen. Abhängig von der gewählten Ausführungsform können jedoch auch andere, d.h. kleinere oder größere Anzahlen von Drehungen vorgesehen sein, bevor zu Programmpunkt 320 gewechselt wird.

Abhängig von der gewählten Ausführungsform kann die Leistung auch mit anderen Mitteln als mit der Messung der aufgenommenen Stromstärke abgeschätzt oder gemessen werden.

Der erste Bereich dient dem Erkennen des Vorliegens einer Last unter Vorliegen der automatischen Lösefunktion.

Im zweiten Bereich wird eine vorliegende Befestigungssituation erfasst und abhängig davon ein Grenzwert für die zweite Leistungsgrenze ermittelt. Abhängig von der gewählten Ausführungsform kann bei Programmpunkt 250 auch der gemittelte Wert mit einem Faktor von 0,5 oder 0,8 multipliziert werden.

Der dritte Bereich ist vorgesehen, um das Vorliegen eines gelösten Schraubelementes zu erkennen.

Der vierte Bereich ist vorgesehen, um nach dem Erkennen einer gelösten Schraube ein weiteres Lösen der Schraube auszuführen, ohne dass vorzugsweise die Schraube vollständig von dem Gegenstück, insbesondere einem Schraubbolzen gelöst wird.

Mithilfe des vorgeschlagenen Verfahrens wird ein verbessertes Lösen eines Schraubelementes erreicht, insbesondere soll ein vollständiges Lösen des Schraubelementes von einem Gegenstück, insbesondere einem Bolzen, vermieden werden. Das Schraubelement kann als Schraube, Bolzen oder auch in anderer Form ausgebildet sein.

## Patentansprüche

1. Verfahren zum Betreiben eines Elektrowerkzeuges mit einem Elektromotor zum Lösen eines Schraubelementes von einem Gegenstück, wobei das Elektrowerkzeug mit einem Drehelement mit dem Schraubelement in Wirkverbindung steht,
**dadurch gekennzeichnet dass** in einem ersten Abschnitt geprüft wird, ob eine Leistung des Elektromotors eine vorgegebene erste Leistungsgrenze für eine vorgegebene erste Mindestzeit überschreitet,
wobei nach Überschreiten der ersten Leistungsgrenze für die erste Mindestzeit zu einem zweiten Abschnitt gewechselt wird,
wobei im zweiten Abschnitt ein zeitlicher Verlauf der Leistung für eine vorgegebene zweite Zeitdauer erfasst wird,
wobei in einen dritten Bereich gewechselt wird, wenn die Leistung während der zweiten Zeitdauer über einer zweiten Leistungsgrenze liegt und eine zeitliche Schwankung der Leistung innerhalb eines vorgegebenen Schwankungswertes liegt,
wobei abhängig von der erfassten Leistung im zweiten Abschnitt eine dritte Leistungsgrenze ermittelt wird,
wobei vom dritten Abschnitt in einen vierten Abschnitt gewechselt wird, wenn die Leistung innerhalb einer vorgegebenen dritten Zeitdauer unter die dritte Leistungsgrenze sinkt,
wobei im vierten Abschnitt die Leistung des Elektromotors um wenigstens 30% reduziert wird.

2. Verfahren nach Anspruch 1, wobei im zweiten Abschnitt wenigstens zwei, insbesondere fünf Messungen der vom Elektromotor aufgenommenen Leistung durchgeführt werden, wobei in den dritten Abschnitt gewechselt wird, wenn die gemessenen Leistungen innerhalb des Schwankungswertes liegen.

3. Verfahren nach Anspruch 2, wobei die Messungen der Leistung jeweils für eine vorgegebene Zeitdauer, insbesondere für wenigstens 8 Millisekunden durchgeführt werden, wobei die gemessenen Leistungen gemittelt werden, wobei in den dritten Abschnitt gewechselt wird, wenn die gemittelten Leistungen innerhalb des vorgegebenen Schwankungswertes liegen.

4. Verfahren nach Anspruch 2 oder 3, wobei die Leistung anhand einer Stromstärke gemessen wird, die vom Elektromotor aufgenommen wird.

5. Verfahren nach einem der vorhergehenden Ansprüche, wobei die dritte Leistungsgrenze aus einer gemittelten Summe der im zweiten Abschnitt gemessenen Leistungen multipliziert mit einem Faktor kleiner 1 ermittelt wird.

6. Verfahren nach einem der vorhergehenden Ansprüche, wobei die dritte Leistungsgrenze mit einem vorgegebenen Wert belegt wird, wenn die Bedingungen des zweiten Abschnittes nicht innerhalb einer vorgegebenen Zeitdauer erfüllt werden, und wobei anschließend zum dritten Abschnitt verzweigt wird.

7. Verfahren nach einem der vorhergehenden Ansprüche, wobei im vierten Abschnitt und nach einer vorgegebenen Anzahl von Umdrehungen des Drehelementes die Leistung weiter um wenigstens 50 % reduziert wird.

8. Verfahren nach einem der vorhergehenden Ansprüche, wobei im vierten Abschnitt eine Drehung des Drehelementes nach Erreichen einer vorgegebenen Anzahl von Umdrehungen abgebremst, insbesondere gestoppt wird.

9. Verfahren nach einem der vorhergehenden Ansprüche, wobei die Leistung des Elektromotors reduziert wird, insbesondere der Elektromotor abgeschaltet wird, wenn im zweiten Abschnitt ermittelt wird, dass die vom Elektromotor aufgenommene Leistung unter der zweiten Leistungsgrenze liegt.

10. Verfahren nach einem der vorhergehenden Ansprüche, wobei die erste Leistungsgrenze größer als die zweite Leistungsgrenze ist.

11. Steuergerät (14), das ausgebildet ist, um ein Verfahren gemäß den vorhergehenden Ansprüchen auszuführen.

12. Elektrowerkzeug (1) mit einem Elektromotor (16) zum Drehen eines Drehelementes (2), mit einer Stromversorgung (3), mit einem Schalter (13) zum Wählen einer automatischen Lösefunktion zum Lösen eines Schraubelementes von einem Gegenstück gemäß einem Verfahren nach einem der Ansprüche 1 bis 10.

13. Elektrowerkzeug nach Anspruch 12, wobei eine Anzeige (8) vorgesehen ist, wobei die Anzeige (8) ausgebildet ist, um eine aktivierte automatische Lösefunktion anzuzeigen.

14. Elektrowerkzeug nach Anspruch 13, wobei die Anzeige (8) in einem unteren Bereich eines Handgriffes (4) des Elektrowerkzeuges (1) angeordnet ist.

15. Elektrowerkzeug nach einem der Ansprüche 13 oder 14, wobei die Anzeige (8) ausgebildet ist, um wenigstens zwei Drehgeschwindigkeiten des Drehelementes (2) anzuzeigen, wobei insbesondere der Schalter (13) und die Anzeige (8) nebeneinander angeordnet sind.

## Claims

1. Method for operating an electric power tool having an electric motor for unscrewing a screw element from a mating piece, wherein the electric power tool having a rotary element is operatively connected to the screw element,
**characterized in that** in a first mode a check is performed as to whether the power of the electric motor exceeds a predetermined first power limit for a predetermined first minimum period of time,
wherein after exceeding the first power limit for the first minimum period of time a second mode is adopted,
wherein a progression with respect to time of the power is ascertained in the second mode for a predetermined second period of time,
wherein a third mode is adopted if the power during the second period of time exceeds a second power limit and the power fluctuates with respect to time within a predetermined fluctuation value range,
wherein in dependence upon the ascertained power in the second mode a third power limit is determined,
wherein a change occurs from the third mode into a fourth mode if the power drops below the third power limit within a predetermined third period of time,
wherein in the fourth mode the power of the electric motor is reduced by at least 30%.

2. Method according to Claim 1, wherein in the second mode at least two, in particular five, measurements of the power being consumed by the electric motor are performed, wherein the third mode is adopted if the measured powers lie within the predetermined fluctuation value range.

3. Method according to Claim 2, wherein the measurements of the power are performed in each case for a predetermined period of time, in particular for at least 8 milliseconds, wherein the measured powers are averaged, wherein the third mode is adopted if the averaged powers lie within the predetermined fluctuation value range.

4. Method according to Claim 2 or 3, wherein the power is measured with reference to a current that is drawn by the electric motor.

5. Method according to any one of the preceding claims, wherein the third power limit is determined from an averaged sum of the powers that are measured in the second mode multiplied by a factor smaller than 1.

6. Method according to any one of the preceding claims, wherein the third power limit is assigned a predetermined value if the conditions of the second mode are not fulfilled within a predetermined period of time, and wherein subsequently the third mode is adopted.

7. Method according to any one of the preceding claims, wherein in the fourth mode and after a predetermined number of rotations of the rotary element, the power is further reduced by at least 50%.

8. Method according to any one of the preceding claims, wherein in the fourth mode a rotation of the rotary element is braked, in particular stopped, after achieving a predetermined number of rotations.

9. Method according to any one of the preceding claims, wherein the power of the electric motor is reduced, in particular the electric motor is switched off, if in the second mode it is determined that the power being consumed by the electric motor lies below the second power limit.

10. Method according to any one of the preceding claims, wherein the first power limit is greater than the second power limit.

11. Control device (14) that is embodied in order to perform a method in accordance with the preceding claims.

12. Electric power tool (1) having an electric motor (16) for rotating a rotary element (2), having a current supply (3), having a switch (13) for selecting an automatic unscrewing function for unscrewing a screw element from a mating piece in accordance with a method according to any one of Claims 1 to 10.

13. Electric power tool according to Claim 12, wherein a display (8) is provided, wherein the display (8) is embodied in order to display an activated automatic unscrewing function.

14. Electric power tool according to Claim 13, wherein the display (8) is arranged in a lower region of a hand grip (4) of the electric power tool (1).

15. Electric power tool according to any one of Claims 13 or 14, wherein the display (8) is embodied in order to display at least two rotational speeds of the rotary element (2), wherein in particular the switch (13) and the display (8) are arranged adjacent to one another.

## Revendications

1. Procédé permettant de faire fonctionner un outil électrique comprenant un moteur électrique pour desserrer un élément fileté d'une pièce complémentaire, dans lequel l'outil électrique est en liaison fonctionnelle avec l'élément fileté à l'aide d'un élément rotatif,
**caractérisé en ce que**, dans une première étape, il est vérifié si une puissance du moteur électrique dépasse une première limite de puissance prédéfinie pendant une première durée minimale prédéfinie,
dans lequel, après le dépassement de la première limite de puissance pendant la première durée minimale, on passe à une deuxième étape,
dans lequel, dans la deuxième étape, une variation temporelle de la puissance est détectée pendant une deuxième durée prédéfinie,
dans lequel on passe à une troisième étape lorsque la puissance pendant la deuxième durée est supérieure à une deuxième limite de puissance et qu'une fluctuation dans le temps de la puissance se situe en deçà d'une valeur de fluctuation prédéterminée,
dans lequel une troisième limite de puissance est déterminée en fonction de la puissance détectée dans la deuxième étape,
dans lequel on passe de la troisième étape à une quatrième étape lorsque la puissance s'abaisse en dessous de la troisième limite de puissance pendant une troisième durée prédéfinie,
dans lequel, dans la quatrième étape, la puissance du moteur électrique est réduite d'au moins 30 %.

2. Procédé selon la revendication 1, dans lequel, dans la deuxième étape, on effectue au moins deux, en particulier cinq mesures de la puissance prélevée par le moteur électrique, dans lequel on passe à la troisième étape lorsque la puissance mesurée se situe en deçà de la valeur de fluctuation.

3. Procédé selon la revendication 2, dans lequel les mesures de la puissance sont respectivement effectuées pendant une durée prédéfinie, en particulier pendant au moins 8 millisecondes, dans lequel on calcule la moyenne des puissances mesurées, dans lequel on passe à la troisième étape lorsque la puissance moyenne se situe en deçà de la valeur de fluctuation prédéfinie.

4. Procédé selon la revendication 2 ou 3, dans lequel la puissance est mesurée sur la base d'une intensité de courant qui est prélevée par le moteur électrique.

5. Procédé selon l'une des revendications précédentes, dans lequel la troisième limite de puissance est déterminée à partir d'une somme moyennée des puissances mesurées dans la deuxième étape et multipliée par un facteur inférieur à 1.

6. Procédé selon l'une des revendications précédentes, dans lequel une valeur prédéfinie est attribuée à la troisième limite de puissance lorsque les conditions de la deuxième étape ne sont pas remplies au-cours d'une durée prédéfinie, et dans lequel on passe ensuite à la troisième étape.

7. Procédé selon l'une des revendications précédentes, dans lequel, dans la quatrième étape et après un nombre prédéterminé de tours de l'élément rotatif, la puissance est encore réduite d'au moins 50%.

8. Procédé selon l'une des revendications précédentes, dans lequel, dans la quatrième étape, une rotation de l'élément rotatif est freinée, en particulier arrêtée, après qu'un nombre prédéterminé de tours a été atteint.

9. Procédé selon l'une des revendications précédentes, dans lequel la puissance du moteur électrique est réduite, en particulier le moteur électrique est désactivé, lorsqu'il est déterminé dans la deuxième étape que la puissance prélevée par le moteur électrique est inférieure à la deuxième limite de puissance.

10. Procédé selon l'une des revendications précédentes, dans lequel la première limite de puissance est supérieure à la deuxième limite de puissance.

11. Appareil de commande (14) qui est conçu pour mettre en œuvre un procédé selon les revendications précédentes.

12. Outil électrique (1) comprenant un moteur électrique (16) pour faire tourner un élément rotatif (2), une alimentation électrique (3), un commutateur (13) permettant de sélectionner une fonction de desserrage automatique pour desserrer un élément fileté d'une pièce complémentaire conformément à un procédé selon l'une des revendications 1 à 10.

13. Outil électrique selon la revendication 12, dans lequel il est prévu un affichage (8), dans lequel l'affichage (8) est conçu pour indiquer une fonction de desserrage automatique activée.

14. Outil électrique selon la revendication 13, dans lequel l'affichage (8) est disposé dans une partie inférieure d'une poignée (4) de l'outil électrique (1).

15. Outil électrique selon la revendication 13 ou 14, dans lequel l'affichage (8) est conçu pour indiquer au moins deux vitesses de rotation de l'élément rotatif (2), dans lequel le commutateur (13) et l'affichage (8) sont notamment disposés l'un à côté de l'autre.
